# EUROPÄISCHE PATENTSCHRIFT

(11) **EP 0 906 975 B1**
(45) Veröffentlichungstag und Bekanntmachung des Hinweises auf die Patenterteilung: **12.03.2008**
(21) Anmeldenummer: 98810896.5
(22) Anmeldetag: 10.09.1998
(51) Int. Cl.: D02G 1/20, D02G 1/16, D02G 1/12

(54) **Spinnstrecktexturier- oder Strecktexturiermaschine**
Spin-drawtexturing or drawtexturing machine
Machine de filage-étirage texturation ou étirage texturation

(30) Priorität: 03.10.1997 CH 232297
(43) Veröffentlichungstag der Anmeldung: 07.04.1999
(62) Teilanmeldung aus: 04007528.5
(73) Patentinhaber: MASCHINENFABRIK RIETER AG, 8406 Winterthur (CH)
(72) Erfinder: Wirz, Armin, 8475 Ossingen (CH)

(56) Entgegenhaltungen:
- EP-A- 0 434 601
- EP-A- 0 784 109
- DE-A- 1 435 517
- US-A- 3 636 599

## Beschreibung

Die Erfindung betrifft das Führen von Fibrillenbündel durch einen Teil einer Spinnstrecktexturier- oder Strecktexturiermaschine und den Teil der Spinnstrecktexturier- und Strecktexturiermaschine, gemäss Oberbegriff der unabhängigen Patentansprüche.

Mit einem an sich aus der europäischen Patentanmeldung EP 0 784 109 A1 bekannten Texturierverfahren, in welchem mehrere einzelne Fibrillenbündel gleichzeitig auf einem Streckrollenpaar verstreckt und anschliessend in einer Texturiereinheit mit mehreren nebeneinander angeordneten Texturierdüsen texturiert werden, ergibt es sich einerseits, dass die einzelnen Fibrillenbündel auf dem Streckrollenpaar mit einem kleineren Abstand von Fibrillenbündel zu Fibrillenbündel geführt werden, als der von Texturierdüse zu Texturierdüse notwendige Abstand.

Da andererseits die Bauhöhe der Maschine möglichst niedrig sein soll, um ein Einziehen der mit hoher Geschwindigkeit mit einer sogenannten Saugpistole eingesaugten Filamentbündel möglichst rasch vom Anfang bis zum Ende der Maschine zu ermöglichen, sollen die Abstände zwischen den einzelnen Verfahrenseinheiten möglichst klein sein.

Diese Bedingungen sind besonders für die Führung der Fibrillenbündel zwischen der abgebenden Streckrolle und der Texturiereinheit unvorteilhaft, da einerseits der Abstand, wie erwähnt, auf den Streckrollen von Fibrillenbündel zu Fibrillenbündel möglichst klein sein soll während der Abstand von Texturierdüse zu Texturierdüse aus verschiedenen Gründen wesentlich grösser ist und deshalb die Fibrillenbündel von der Streckrolle zur Texturiereinheit stark gefächert und dadurch am Einlauf jeder einzelnen Texturierdüse umgelenkt werden müssen.

Dabei unterscheidet man auf der Streckrolle den kleineren Abstand von Fibrillenbündel zu Fibrillenbündel innerhalb einer Gruppe und den etwas grösseren Abstand von Gruppe zu Gruppe.

Um nun den Gruppenabstand zwischen der zweitletzten Gruppe und letzten, äussersten Gruppe trotz der genannten Fächerung einzuhalten, müssen zwischen den einzelnen Streckrollen eines Streckrollenpaares Führungen vorgesehen werden, welche die letzte Fibrillenbündelgruppe auf den Streckrollen derart entfernt von der zweitletzten Gruppe führt, dass trotz der Abgabebreite der letzten Fibrillenbündel von der Rolle an die Texturiereinheit der Gruppenabstand in einem akzeptablen Mass ist, um zu vermeiden, dass entweder zu lange Rollen notwendig werden oder die Gefahr besteht, dass die gefächerten Fibrillenbündel der letzten Gruppe benachbarte sich noch auf den Rollen befindliche Fibrillenbündel der vorangehenden Gruppe überdecken.

Vorgenannte Führungen, seien es Umlenkungen zwischen den Rollen oder Umlenkungen vor dem Eingang jeder einzelnen Texturierdüse, haben den Nachteil, dass sie unwillkürlich ein unkontrolliertes Mass an Schädigungen, z.B. Deformation des Fibrillenquerschnittes, am einzelnen Fibrillenbündel erzeugen, und zwar insofern unkontrolliert, als die Umlenkung, insbesondere vor dem Eingang der einzelnen Texturierdüse, von Texturierdüse zu Texturierdüse unterschiedlich ist, so dass Texturierunterschiede letztlich im einzelnen Fibrillenbündel vorhanden sind, welche unter Umständen im Fertigprodukt, beispielsweise im Teppich, sichtbar werden.

Es war deshalb Aufgabe der Erfindung, diese Nachteile zu beheben.

Die Aufgabe wird durch die Massnahmen im kennzeichnenden Teil der unabhängigen Ansprüche gelöst.

Weitere abhängige Ansprüche definieren vorteilhafte Ausführungsformen.

Die Erfindung wird beispielsweise mittels der Figuren 1 bis 3 erklärt.

Es zeigt:
- Fig. 1: Eine Ansicht eines mit Nachteilen behafteten Standes der Technik,
- Fig. 2: eine Seitenansicht von Fig. 1 in Richtung I (Fig. 1),
- Fig. 3: eine Ansicht analog Fig. 1 jedoch mit einer erfindungsgemässen Anordnung ohne die Nachteile des Standes der Technik,
- Fig. 4: eine Seitenansicht von Fig. 3 in Blickrichtung II (Fig. 3) teilweise und vergrössert dargestellt

Die Fig. 1 zeigt ein Streckrollenpaar 1, auch Duo genannt, mit den einzelnen Streckrollen 1A und 1B, auf welchen einzelne Fibrillenbündel 6 in Gruppen 6.1 aufgezogen sind, welche, in Kombination mit mindestens einem weiteren, vorangehenden Streckrollenpaar in an sich bekannter Weise gestreckt werden.

Dabei sind die Gruppen, wie in Fig. 2 gezeigt, mit einem Abstand A getrennt voneinander gehalten.

Die Fibrillenbündel 6 der letzten Gruppe (Fig. 2) werden durch eine sich zwischen den Streckrollen 1A und 1B vorgesehene untere führende Umlenkung 2 sowie eine etwas weiter vorn, gegen das freie Ende der Rollen 1A und 1B sitzende, sich ebenfalls zwischen den Streckrollen 1A und 1B befindliche obere führende Umlenkung 3 umgelenkt und dabei geführt und zwar derart, dass die letzte Fibrillenbündelgruppe auf der Rolle 1A einen grösseren Abstand B zur vorhergehenden Gruppe auf den Streckrollen aufweisen, als der Abstand A. Dazu weisen die Umlenkungen 2 und 3 für jedes Fibrillenbündel eine Rille auf. Dadurch wird verhindert, dass Fibrillenbündel der letzten Gruppe aufgrund der Spreizung, infolge des wesentlichen grösseren Abstandes von Texturierdüsenmitte zu Texturierdüsenmitte als von Fibrillenbündel zu Fibrillenbündel innerhalb der Gruppe an einer Abgabestelle 15 berühren oder gar überdecken. Dabei können die Umlenkungen 2 und 3 entweder stationär oder von den Fibrillenbündel angetriebene Rollen sein.

Im weiteren handelt es sich bei der Abgabestelle um eine zur Rollenachse imaginäre parallele Gerade, entlang welcher die Fibrillenbündel nebeneinander laufen.

Die in die Texturiereinheit 4 einlaufenden Fibrillenbündel 6 werden am Eingang der Texturiereinheit 4, wie in Fig. 2 dargestellt, aufgrund der Spreizung der Fibrillenbündel zwischen der Abgabestelle 15 und dem Eingang in die Texturiereinheit 4 am Eingang umgelenkt.

Die Umlenkungen der Fibrillenbündel 6 an der unteren Umlenkung 2 und der oberen Umlenkung 3 sowie die Umlenkung am Eingang in die Texturiereinheit 4 verursachen, wie Eingangs erwähnt, aufgrund der Reibung an den Fibrillenbündeln eine von Fibrillenbündel zu Fibrillenbündel unterschiedliche und ausserdem nicht erwünschte Schädigung, welche eine Ungleichmässigkeit im fertigen Garn zur Folge hat.

Um diesem Nachteil abzuhelfen sind, wie in Fig. 4 dargestellt, die einzelnen Texturierdüsen 8 fächerförmig angeordnet und zwar derart, dass die mit strichpunktierten Linien dargestellten Längsachsen 16 jeder einzelnen Texturierdüse 8 coaxial mit einer, mit strichpunktierten Linien dargestellten Verbindungslinie 17, welche sich von der Abgabestelle 15 bis zum Ausgang jeder einzelnen Texturierdüse 8 erstreckt, verlaufen. Dabei entsprechen die Verbindungslinien 17 gleichzeitig dem Lauf der einzelnen Fibrillenbündel 6 von der Abgabestelle 15 bis in jede einzelne Texturierdüse 8 hinein.

Durch diese fächerförmige Anordnung der Texturierdüsen 8 kann, wie in Fig. 3 und 4 gezeigt, auf alle früher genannten Umlenkungsführungen verzichtet werden.

Die Texturierdüsen 8 geben je ein texturiertes Fibrillenbündel an eine Kühltrommel 5 ab und zwar je in eine einzelne, pro Fibrillenbündel, auf der Kühltrommel 5 vorgesehene Kühlbahn.

Die Kühltrommel 5 ist an sich ein, beispielsweise aus der EP 0 310 890 B1 bekanntes Element und hier weiter nicht beschrieben.

In Fig. 4 ist nur die eine Hälfte 4.1 der Texturiereinheit 4 von Fig. 3 dargestellt. Die andere Hälfte 4.2 ist, wie in Fig. 3 gezeigt, in Richtung III entfernt oder aufgeklappt worden. Dies hier lediglich, um den Verlauf der Fibrillenbündel 6 sowie der einzelnen Texturierdüsen 8 besser darstellen zu können.

Aufklappbare Texturiereinheiten 4 an sich sind bereits in der europäischen Patentschrift EP-0 026 360 B1 sowie in EP-0 039 763 B1 gezeigt und beschrieben.

Wie in Fig. 4 weiter dargestellt, werden die einzelnen Texturierdüsen 8 über einen Fördermediumverteilkanal 13 mit einem Fördermedium gespeist, so dass aufgrund eines an sich bekannten Venturieffektes die Fibrillenbündel 6 mittels des Fördermediums in die einzelnen Texturierdüsen 8 eingesaugt und durch den Förderteil 9 in den Texturierteil 10 gefördert werden, in welchem die Fibrillenbündel zu einem Pfropfen respektive texturierten Fibrillenbündel texturiert und von dort je in eine einzelne Kühlbahn 11 der Kühltrommel 8 gefördert werden.

Das Fördermedium wird durch einen Fördermediumzufuhrkanal 14 und via interne, hier nicht dargestellte Kanäle in die Fördermediumverteilkanäle 13 eingeführt.

Die Erfindung ist nicht auf die dargestellte Anordnung des Fibrillenbündelverlaufes auf der Rolle 1A in Fig. 4 eingeschränkt. Grundsätzlich handelt es sich erfindungsgemäss um eine Fibrillenbündelführung, welche im wesentlichen keine stärkere Umlenkungen verursacht als beispielsweise diejenige, welche sich in Fig. 4 an der obersten Umfangslinie der Rolle 1A bis zur Abgabestelle 15 ergibt, welche einerseits von der Friktion zwischen Fibrillenbündel und Oberfläche der Rolle 1A und andererseits von der Fadenspannung im einzelnen Fibrillenbündel 6, erzeugt durch die Ansaugkraft der einzelnen Texturierdüse, und im weiteren von der Oberflächenbeschaffenheit der Rolle 1A abhängt.

Im Rahmen dieser Variationen kann die fächerartige Anordnung der einzelnen Texturierdüsen 8 variiert werden.

## Patentansprüche

1. Führen von Fibrillenbündeln durch einen Teil einer Spinnstrecktexturier- oder Strecktexturiermaschine, umfassend:
- ein Streckrollenpaar (1 a, 1 b) und eine in Förderrichtung der Fibrillenbündel (7) nachgeschaltet vorgesehene Texturiereinheit (4), in welcher einzelne Fibrillenbündel in einem Förderteil (9) einer zur Texturiereinheit (4) gehörenden Texturierdüse (8) gefördert und mittels Pfropfenbildung in einem zur Texturierdüse (8) gehörenden Texturierteil (10) texturiert werden
- eine, in Förderrichtung gesehen, nach der Texturiereinheit (4) vorgesehene Kühleinheit (5), welche die einzelnen Pfropfen laufend übernimmt, kühlt und einem folgenden Mittel zur Weiterbehandlung übergibt,
**dadurch gekennzeichnet,**
**dass** die Fibrillenbündel von einer Rolle (1a) des Streckrollenpaares, von welcher die Fibrillenbündel an die Texturiereinheit (4) abgegeben werden, umlenkungsfrei bis an und in den Förderteil (9) geführt werden.

2. Führen von Fibrillenbündeln durch einen Teil einer Spinnstrecktexturier- oder Strecktexturiermaschine gemäss Anspruch 1, **dadurch gekennzeichnet, dass** die Texturiereinheit (4) mehrere Texturierdüsen (8) umfasst, und die Förderteile (9) der Texturierdüsen (8) fächerförmig angeordnet sind.

3. Führen von Fibrillenbündeln durch einen Teil einer Spinnstrecktexturier- oder Strecktexturiermaschine, gemäss Anspruch 2, **dadurch gekennzeichnet, dass** die Längsachse (16) jeder einzelnen Texturierdüse (8) koaxial mit einer Verbindungslinie (17), welche sich von einer Abgabestelle (15) an der Rolle (1a) bis zum Ausgang der Texturierdüse (8) erstreckt, verläuft.

4. Führen von Fibrillenbündeln durch einen Teil einer Spinnstrecktexturier- oder Strecktexturiermaschine gemäss einem der Ansprüche 1 bis 3, **dadurch gekennzeichnet, dass** die Kühleinheit eine Kühltrommel (5) umfasst, welche je eine pro Fibrillenbündel vorgesehene Kühlbahn (11) aufweist.

5. Ein Teil einer Spinnstrecktexturier- oder Strecktexturiermaschine zum Texturieren von Fibrillenbündeln, umfassend:
- ein Streckrollenpaar (1 a, 1 b) und eine in Förderrichtung der Fibrillenbündel (7) nachgeschaltet vorgesehene Texturiereinheit (4), in welcher einzelne Fibrillenbündel in einem Förderteil (9) einer zur Texturiereinheit (4) gehörenden Texturierdüse (8) gefördert und mittels Pfropfenbildung in einem zur Texturierdüse (8) gehörenden Texturierteil (10) texturiert werden
- eine, in Förderrichtung gesehen, nach der Texturiereinheit (4) vorgesehene Kühleinheit (5), um die einzelnen Pfropfen laufend zu übernehmen, kühlen und einem folgenden Mittel zur Weiterbehandlung übergeben,
**dadurch gekennzeichnet,**
**dass** die Fibrillenbündel von einer Rolle (1a) des Streckrollenpaares, von welcher die Fibrillenbündel an die Texturiereinheit (4) abgegeben werden, umlenkungsfrei bis an und in den Förderteil (9) führbar sind.

6. Ein Teil einer Spinnstrecktexturier- oder Strecktexturiermaschine gemäss Anspruch 5, **dadurch gekennzeichnet, dass** die Texturiereinheit (4) mehrere Texturierdüsen (8) umfasst, und die Förderteile (9) der Texturierdüsen (8) fächerförmig angeordnet sind.

7. Ein Teil einer Spinnstrecktexturier- oder Strecktexturiermaschine, gemäss Anspruch 6, **dadurch gekennzeichnet, dass** die Längsachse (16) jeder einzelnen Texturierdüse (8) koaxial mit einer Verbindungslinie (17), welche sich von einer Abgabestelle (15) an der Rolle (1 a) bis zum Ausgang der Texturierdüse (8) erstreckt, verläuft.

## Claims

1. Guidance of fibril bundles through a part of a spin-draw-texturising or draw-texturising machine, comprising:
- a draw roller pair (1a, 1b) and a texturising unit (4) provided downstream in the direction of conveying of the fibril bundle (7), in which individual fibril bundles are conveyed in a conveying part (9) to a texturising nozzle (8) forming part of the texturising unit (4), and are texturised by means of plug formation in a texturising part (10) forming part of the texturising nozzle (8);
- a cooling unit (5), provided after the texturising unit (4), seen in the direction of conveyance, which continually takes over the individual plugs, cools them, and passes them on to following means for further treatment,
**characterised in that**
the fibril bundles are guided without deflection from a roller (1a) of the draw roller pair, from which the fibril bundles are delivered to the texturising unit (4), up to and into the conveying part (9).

2. Guidance of fibril bundles through a part of a spin-draw-texturising or draw-texturising machine according to Claim 1, **characterised in that** the texturising unit (4) comprises several texturising nozzles (8), and the conveying parts (9) of the texturising nozzles (8) are arranged in a fan shape.

3. Guidance of fibril bundles through a part of a spin-draw-texturising or draw-texturising machine according to Claim 2, **characterised in that** the longitudinal axis (16) of each individual texturising nozzle (8) runs coaxially to a connection line (17), which extends from a delivery point (15) on the roller (1a) to the output of the texturising nozzle (8).

4. Guidance of fibril bundles through a part of a spin-draw-texturising or draw-texturising machine according to one of Claims 1 to 3, **characterised in that** the cooling unit comprises a cooling drum (5), having a respective cooling path (11) provided for each fibril bundle.

5. Part of a spin-draw-texturising or draw-texturising machine for the texturising of fibril bundles, comprising:
- a draw roller pair (1a, 1b) and a texturising unit (4) provided downstream in the direction of conveying of the fibril bundle (7), in which individual fibril bundles are conveyed in a conveying part (9) to a texturising nozzle (8) forming part of the texturising unit (4), and are texturised by means of plug formation in a texturising part (10) forming part of the texturising nozzle (8);
- a cooling unit (5), provided after the texturising unit (4), seen in the direction of conveyance, which continually takes over the individual plugs, cools them, and passes them on to following means for further treatment,
**characterised in that**
the fibril bundles can be guided without deflection from a roller (1a) of the draw roller pair, from which the fibril bundles are delivered to the texturising unit (4), up to and into the conveying part (9).

6. A spin-draw-texturising or draw-texturising machine according to Claim 5, **characterised in that** the texturising unit (4) comprises several texturising nozzles (8), and the conveying parts (9) of the texturising nozzles (8) are arranged in a fan shape.

7. A spin-draw-texturising or draw-texturising machine according to Claim 6, **characterised in that** the longitudinal axis (16) of each individual texturising nozzle (8) runs coaxially to a connection line (17), which extends from a delivery point (15) on the roller (1a) to the output of the texturising nozzle (8).

## Revendications

1. Guidage de faisceaux de fibrilles à travers d'une partie d'une machine à filer-étirer-texturer ou d'une machine à étirer-texturer, comprenant:
- une paire de rouleaux d'étirage (1a, 1b) et une unité de texturation (4) prévue en aval, vu dans la direction de transport des faisceaux de fibrilles (7), unité dans laquelle des faisceaux de fibrilles individuels sont transportés dans une partie de transport (9) d'une buse de texturation (8) appartenant à l'unité de texturation (4), et sont texturés, par formation de bouchons, dans une partie de texturation (10) appartenant à la buse de texturation (8),
- une unité de refroidissement (5) prévue après l'unité de texturation (4), vu dans la direction de transport, unité de refroidissement qui réceptionne et refroidit continuellement les bouchons individuels, et les transmet vers un moyen faisant suite pour un traitement ultérieur,
**caractérisé par le fait que**
les faisceaux de fibrilles sont guidés sans déviation, jusqu'à et dans la partie de transport (9), depuis un rouleau (1a) de la paire de rouleaux d'étirage, depuis lequel les faisceaux de fibrilles sont délivrés dans l'unité de texturation (4).

2. Guidage de faisceaux de fibrilles à travers d'une partie d'une machine à filer-étirer-texturer ou d'une machine à étirer-texturer selon revendication 1,
**caractérisé par le fait que** l'unité de texturation (4) comprend plusieurs buses de texturation (8), et les parties de transport (9) des buses de texturation (8) sont disposées en forme d'éventail.

3. Guidage de faisceaux de fibrilles à travers d'une partie d'une machine à filer-étirer-texturer ou d'une machine à étirer-texturer selon revendication 2,
**caractérisé par le fait que** l'axe longitudinal (16) de chaque buse individuelle de texturation (8) s'étend d'une manière coaxiale avec une ligne de liaison (17) qui s'étend depuis un lieu de livraison (15) situé sur le rouleau (1a) jusqu'à la sortie de la buse de texturation (8).

4. Guidage de faisceaux de fibrilles à travers d'une partie d'une machine à filer-étirer-texturer ou d'une machine à étirer-texturer selon l'une des revendications 1 à 3, **caractérisé par le fait que** l'unité de refroidissement comprend un tambour de refroidissement (5) possédant un trajet respectif de refroidissement (11) prévu pour chacun des faisceaux de fibrilles.

5. Une machine à filer-étirer-texturer ou une machine à étirer-texturer pour la texturation de faisceaux de fibrilles, comprenant:
- une paire de rouleaux d'étirage (1a, 1b) et une unité de texturation (4) prévue en aval, vu dans la direction de transport des faisceaux de fibrilles (7), unité dans laquelle des faisceaux de fibrilles individuels sont transportés dans une partie de transport (9) d'une buse de texturation (8) appartenant à l'unité de texturation (4), et sont texturés, par formation de bouchons, dans une partie de texturation (10) appartenant à la buse de texturation (8),
- une unité de refroidissement (5) prévue après l'unité de texturation (4), vu dans la direction de transport, afin de réceptionner et de refroidir continuellement les bouchons individuels, et de les transmettre dans un moyen faisant suite, pour un traitement ultérieur,
**caractérisée par le fait que**
les faisceaux de fibrilles peuvent être guidés sans déviation, jusqu'à et dans la partie de transport (9), depuis un rouleau (1 a) de la paire de rouleaux d'étirage, depuis lequel les faisceaux de fibrilles sont délivrés dans l'unité de texturation (4).

6. Une machine à filer-étirer-texturer ou une machine à étirer-texturer selon revendication 5, **caractérisée par le fait que** l'unité de texturation (4) comprend plusieurs buses de texturation (8), et que les parties de transport (9) des buses de texturation (8) sont disposées en forme d'éventail.

7. Une machine à filer-étirer-texturer ou une machine à étirer-texturer selon revendication 6, **caractérisée par le fait que** l'axe longitudinal (16) de chaque buse individuelle de texturation (8) s'étend d'une manière coaxiale avec une ligne de liaison (17) qui s'étend depuis un lieu de livraison (15) situé sur le rouleau (1a) jusqu'à la sortie de la buse de texturation (8).
